# EUROPÄISCHE PATENTSCHRIFT

(11) **EP 3 354 362 B1**
(45) Veröffentlichungstag und Bekanntmachung des Hinweises auf die Patenterteilung: **01.04.2020**
(21) Anmeldenummer: 17201816.0
(22) Anmeldetag: 15.11.2017
(51) Int. Cl.: B21B 45/02

(54) **VERFAHREN UND VORRICHTUNG ZUR REDUZIERUNG DER WALZÖLLAST EINES WALZBANDES**
METHOD AND DEVICE FOR REDUCING THE ROLLING OIL LOAD OF A ROLLED STRIP
PROCÉDÉ ET DISPOSITIF DE RÉDUCTION DE CHARGE EN HUILE DE LAMINAGE D'UNE BANDE LAMINÉE

(30) Priorität: 30.01.2017 DE 102017101713
(43) Veröffentlichungstag der Anmeldung: 01.08.2018
(73) Patentinhaber: Achenbach Buschhütten GmbH & Co. KG, 57223 Kreuztal (DE)
(72) Erfinder: Barten, Axel, 57223 Kreuztal (DE); Marx, Axel, 57223 Kreuztal (DE)
(74) Vertreter: advotec.

(56) Entgegenhaltungen:
- EP-A1- 2 697 000
- WO-A1-2017/118563
- DE-A1-102014 222 530
- JP-A- H0 631 316

## Beschreibung

Die vorliegende Erfindung betrifft ein Verfahren zur Reduzierung der Walzöllast eines durch einen Walzspalt eines Walzwerks geförderten Walzbandes, bei dem ein auf einer Bandauslaufseite des Walzwerks angeordneter, mit einer Abstreiferkante zur Anlage gegen eine Ballenoberfläche einer den Walzspalt begrenzenden oberen Arbeitswalze versehener Abstreifer verwendet wird. Darüber hinaus betrifft die vorliegende Erfindung ein Walzwerk mit einer Vorrichtung zur Reduzierung der Walzöllast einer durch einen Walzspalt eines Walzwerks geförderten Walzbandes, umfassend eine in einem Walzwerk angeordnete obere Arbeitswalze und einen auf einer Bandauslaufseite des Walzwerks angeordneten Abstreifer, der gegenüberliegend einer Ballenoberfläche der den Walzspalt begrenzenden oberen Arbeitswalze eine Abstreiferkante zur Anlage gegen die Ballenoberfläche aufweist.

Bei Walzwerken werden Abstreifer insbesondere im Zusammenwirken mit der oberen, aber auch im Zusammenwirken mit der unteren Arbeitswalze eingesetzt. Die Abstreifer haben typischerweise im Walzbetrieb ständigen Kontakt zu der Arbeitswalze, wobei eine Abstreiferkante der Abstreifer gegen eine Ballenoberfläche der Arbeitswalze anliegt. Die Abstreifer dienen insbesondere dazu an den Arbeitswalzen anhaftendes Walzgut von den Arbeitswalzen abzustreifen und zu verhindern, dass mittels einer oberhalb der Abstreifer angeordneten Walzölbeaufschlagung auf die Ballenoberfläche der Arbeitswalze aufgebrachtes Walzöl auf die Oberfläche des Walzbandes gelangt. Ein Abstreifer der eingangs genannten Art ist aus der EP 2 768 622 A1 bekannt.

Aus der EP 0 662 359 A1 ist der Einsatz eines Abschottungselementes bekannt, das in einer der Position eines Abstreifers entsprechenden Relativposition gegenüber der Ballenoberfläche der oberen Arbeitswalze angeordnet ist, wobei zwischen einer Vorderkante des Abschottungselements und der Ballenoberfläche ein Spalt ausgebildet ist, der einen parallel zur Ballenoberfläche verlaufenden Strömungskanal ausbildet, in den aus einer an der Vorderkante angeordneten Düse des Abschottungselements eine Druckluftströmung gelangt, die in Rotationsrichtung der Arbeitswalze an der Ballenoberfläche entlang strömt und verhindern soll, dass von der Ballenoberfläche der Arbeitswalze ablaufendes Walzöl auf die Oberfläche des Walzbandes gelangt.

Das im Vergleich zu einem Abstreifer insbesondere wegen der Druckluftzuführung komplex ausgestaltete Abschottungselement muss zur Erzielung der gewünschten Funktion in einem definierten Abstand gegenüber der Ballenoberfläche angeordnet werden, um durch den dabei ausgebildeten Spalt den erforderlichen injektorartigen Strömungskanal auszubilden.

Aus der DE 10 2014 222 530 A1 ist eine mit einem Bandabweiser versehene, in einem Walzgerüst angeordnete Walzenanordnung bekannt, wobei zwischen dem Bandabweiser und einer Walze der Walzenanordnung ein in der Spaltbreite einstellbarer Spalt vorgesehen ist.

Der vorliegenden Erfindung liegt die Aufgabe zugrunde, ein Verfahren sowie eine Vorrichtung zur Reduzierung der Walzöllast eines Walzbandes vorzuschlagen, derart, dass ein im Vergleich zu einem Abschottungselement einfacher ausgebildeter Abstreifer mit einem verbesserten Wirkungsgrad einsetzbar ist.

Zur Lösung dieser Aufgabe weist das erfindungsgemäße Verfahren die Merkmale des Anspruchs 1 auf.

Erfindungsgemäß wird der Abstreifer zur Ausbildung eines Förderspaltes mit einer Spaltbreite d für an der Ballenoberfläche haftendes Walzöl in Abhängigkeit von einem den Walzvorgang oder das Walzergebnis beeinflussenden Parameter in seiner Relativanordnung zur Ballenoberfläche verändert.

Der Erfindung liegt die Erkenntnis zugrunde, dass insbesondere auf der Bandauslaufseite Walzöl tatsächlich nicht nur von einem oberhalb des Abstreifers angeordneten Bereich der Ballenoberfläche, auf den das Walzöl aufgebracht wird, auf die Oberfläche des Walzbandes gelangen kann, sondern darüber hinaus ein wesentlicher Anteil der Walzöllast des Walzbandes auf der Bandauslaufseite dadurch bedingt ist, dass von der Bandeinlaufseite in den Walzspalt mit eingezogenes Walzöl zu einer zusätzlichen Walzöllast führt. Dieses durch den Walzspalt transportierte Walzöl, das an der Ballenoberfläche haftet, wird von einem mit der Vorderkante an der Ballenoberfläche anliegenden Abstreifer von der Ballenoberfläche abgelöst und gelangt auf die Oberfläche des Walzbandes.

In Versuchen hat sich nun herausgestellt, dass bei einer Einstellung eines Förderspaltes zwischen der Abstreiferkante des Abstreifers und der Ballenoberfläche ein an der Ballenoberfläche haftender Walzölfilm durch den Förderspalt hindurch an der Abstreiferkante vorbei gefördert wird, auf die von der Oberfläche des Walzbandes abgewandte Rückseite des Abstreifers gelangt und schließlich infolge der Zentrifugalkraft von der Ballenoberfläche abgeschleudert wird. Dabei ist die Förderrichtung des durch den Walzspalt auf die Bandauslaufseite gelangten und an der Ballenoberfläche haftenden Walzölfilms entgegengesetzt der Abflussrichtung einer von der Ballenoberfläche schwerkraftbedingt ablaufenden Walzölmenge, sodass der durch den Förderspalt aufwärts geförderte Walzölfilm dem abwärts gerichteten Walzölabfluss entgegenwirkt und eine natürliche Sperrwirkung erzeugt.

Durch eine geeignete Einstellung des zwischen der Abstreiferkante des Abstreifers und der Ballenoberfläche ausgebildeten Förderspalts lässt sich nun erreichen, dass einerseits die natürliche Sperrwirkung des aufwärts geförderten Walzölfilms genutzt werden kann und andererseits eine Beaufschlagung der Oberfläche des Walzbandes durch den aufgrund der Zentrifugalkraft von der Ballenoberfläche abgelösten Walzölfilm verhindert wird. Da die Ausbildung des Walzölfilms von den verschiedensten Parametern, wie insbesondere Rotationsgeschwindigkeit der Arbeitswalzen, Viskosität des Walzöls, Rauigkeit der Ballenoberfläche der Arbeitswalzen und thermische Ausdehnung der Arbeitswalzenballen, abhängig ist, ist erfindungsgemäß vorgesehen, dass die Spaltbreite d des Förderspalts in Abhängigkeit von zumindest einem den Walzvorgang oder das Walzergebnis beeinflussenden Parameter in seiner Relativanordnung zur Ballenoberfläche verändert wird. Dabei kann auch eine Reduzierung des Arbeitswalzendurchmessers infolge einen Abnutzung der Ballenoberfläche berücksichtigt werden.

Gemäß einer bevorzugten Variante des Verfahrens wird die Spaltbreite des Förderspaltes während des Walzbetriebs derart eingestellt, dass eine an der Ballenoberfläche im Bereich zwischen dem Walzspalt und der Abstreiferkante haftender Walzölfilm durch den Förderspalt bis in einen Abwurfbereich der Ballenoberfläche oberhalb einer Rückseite des Abstreifers gefördert wird.

Vorzugsweise wird die Spaltbreite des Förderspaltes während einer Unterbrechung des Walzbetriebs zur Anlage der Abstreiferkante gegen die Ballenoberfläche auf Null reduziert, sodass der Abstreifer in konventioneller Weise zur Entfernung von auf der Ballenoberfläche abgelagerten Rückständen nutzbar ist.

Vorzugsweise wird die Spaltbreite des Förderspaltes während der Beschleunigung und/oder dem Abbremsen der Arbeitswalzen verändert, um die Spaltbreite während des Beschleunigens beziehungsweise Abbremsen kontinuierlich zu optimieren. Besonders vorzugsweise erfolgt die Veränderung kontinuierlich.

Wenn die Spaltbreite des Förderspaltes in Abhängigkeit von der in Bandlaufrichtung stromabwärts gemessenen Walzölmenge verändert wird, kann die Walzöllast als Regelgröße verwendet werden. Vorzugsweise wird die Spaltbreite des Förderspaltes in Abhängigkeit von der Walzgeschwindigkeit und/oder der Rauheit der Ballenoberfläche und/oder der Viskosität des Walzöls verändert.

Das erfindungsgemässe Walzwerk weist die Merkmale des Anspruchs 7 auf.

Erfindungsgemäß ist der Abstreifer zur Einstellung eines Förderspaltes zwischen der Abstreiferkante des Abstreifers und der Ballenoberfläche mit einer Einstelleinrichtung versehen, die zur Beaufschlagung der Einstelleinrichtung mit einer Stellgröße mit einer Steuereinrichtung des Walzwerks verbunden ist, welche die Stellgröße in Abhängigkeit von einem den Walzvorgang oder das Walzergebnis beeinflussenden Parameter vorgibt.

Vorzugsweise ermöglicht die Einstelleinrichtung sowohl eine Anschlagstellung der Abstreiferkante des Abstreifers zur Anlage der Abstreiferkante gegen die Ballenoberfläche der Arbeitswalze als auch eine Distanzstellung zur Einstellung einer maximalen Spaltbreite des zwischen der Abstreiferkante und der Ballenoberfläche ausgebildeten Förderspaltes.

Wenn die Steuereinrichtung mit einer Sensoreinrichtung zur Erfassung des Parameters versehen ist, kann ein automatisierter Betrieb der Vorrichtung erfolgen.

Vorzugsweise dient die Sensoreinrichtung zur Erfassung eines die Walzölmenge auf der Oberfläche des Walzbandes charakterisierenden Parameters.

Wenn die Kontaktkante des Abstreifers eine abrasive oder als Schneidkante ausgebildete Oberfläche aufweist, kann die Abstreiferfunktion bei Anlage der Vorderkante des Abstreifers gegen die Ballenoberfläche besonders wirksam erfolgen.

Nachfolgend wird eine bevorzugte Ausführungsform der Erfindung anhand der Zeichnung näher erläutert.

Es zeigen:
- **Fig. 1**: eine Ausführungsform mit einem oberhalb des Walzbandes angeordneten Abstreifer;
- **Fig. 2**: eine Ausführungsform mit einem oberhalb des Walzbandes angeordneten Abstreifer und einem unterhalb des Walzbandes angeordneten Abstreifer

**Fig. 1** zeigt in schematischer Darstellung zwei einen Walzspalt 10 begrenzende Arbeitswalzen 11, 12 eines Walzwerks 13, die zwischen zwei Stützwalzen 14, 15 angeordnet sind. Durch den Walzspalt 10 wird ein Walzband 16 gefördert, wobei auf einer Bandauslaufseite 17 im Fall des dargestellten Ausführungsbeispiels lediglich oberhalb des Walzbandes ein Abstreifer 18 vorgesehen ist, der mit einer vorzugsweise auswechselbar am Abstreifer 18 angeordneten Abstreiferkante 19 gegenüberliegend einer Ballenoberfläche 20 der oberen Arbeitswalze 11 angeordnet ist.

Der Abstreifer 18 ist mit einer Einstelleinrichtung 21 versehen, die im vorliegenden Fall eine an einem Walzgestell 22 angeordnete Linearverstellung 23 umfasst, die die Längsverstellung eines Spritzschutzbleches 24 ermöglicht, an dessen unterem Ende der Abstreifer 18 um ein Schwenkgelenk 25 verschwenkbar angeordnet ist. Zur Schwenkverstellung des Abstreifers 18 gegenüber dem Spritzschutzblech 24 umfasst die Einstelleinrichtung 21 des Abstreifers 18 eine Schwenkeinrichtung 26, die aus einer an einer Unterseite 27 des Spritzschutzbleches 24 angeordneten Linearverstellung 28 gebildet ist, welche auf eine mit dem Abstreifer 18 verbundenen Schwenkhebel 29 wirkt. Die Einstelleinrichtung 21 ermöglicht eine Relativverstellung des Abstreifers 18 gegenüber der oberen Arbeitswalze 11, derart, dass sowohl der Abstand a der Abstreiferkante 19 gegenüber dem Walzband 16 als auch die Spaltbreite d eines zwischen der Abstreiferkante 19 und der Ballenoberfläche 20 der oberen Arbeitswalze 11 ausgebildeten Förderspaltes 38 veränderbar ist.

Durch die Pfeile 30 und 31 ist in **Fig. 1** eine Beaufschlagung der Ballenoberfläche 20 der Arbeitswalze 11 mit Walzöl angedeutet, das auf der Ballenoberfläche 20 von einer Bandeinlaufseite 33 des Walzwerks 13 durch einen im Walzspalt 10 zwischen der Ballenoberfläche 20 und einer Bandoberfläche 34 des Walzbandes 16 gebildeten Keilspalt 35 hindurch zur Bandauslaufseite 17 gelangt und zunächst an der Ballenoberfläche 20 haften bleibt bis der Walzölfilm 45 schließlich in einen Abwurfbereich 37 der Ballenoberfläche 20 aufgrund der auf den Walzölfilm 45 einwirkenden Fliehkräfte zumindest teilweise von der Ballenoberfläche 20 abgeschleudert wird.

Wie sich in Versuchen herausgestellt hat, variiert die Position des Abwurfbereichs 37 auf der Ballenoberfläche 20 in Abhängigkeit von den Prozessparametern des Walzvorgangs sowie auch in Abhängigkeit von Oberflächenparametern der Walzen und insbesondere den die Eigenschaften des Walzöls charakterisierenden Parametern, wie beispielsweise die Oberflächenrauheit der Arbeitswalze oder die Viskosität des Walzöls.

Die in ihrer Relativposition gegenüber der Ballenoberfläche 20 der Arbeitswalze 11 veränderbare Abstreiferkante 19 ermöglicht es, die Position der Abstreiferkante 19 sowohl hinsichtlich des Abstandes a von der Bandoberfläche 34 als auch hinsichtlich der Spaltbreite d den im jeweiligen Stadium des Walzvorgangs herrschenden Bedingungen anzupassen. Insbesondere kann die Spaltbreite d eines zwischen der Abstreiferkante 19 und der Ballenoberfläche 20 gebildeten Förderspaltes 38 einerseits ausreichend gering eingestellt werden, so dass eine von der Ballenoberfläche 20 schwerkraftbedingt ablaufende Ablaufmenge nicht oder lediglich mit einem geringen Anteil auf die Bandoberfläche 34 gelangt und andererseits ausreichend groß eingestellt werden, um zu ermöglichen, dass der durch den Walzspalt 10 auf die Bandeinlaufseite 17 gelangter Walzölfilm 45 durch den Förderspalt 38 hindurch bis in den Abwurfbereich 37 oberhalb einer Rückseite 39 des Abstreifers 18 gefördert wird und von dort durch den vorzugsweise rinnenförmig ausgebildeten Abstreifer 18 gezielt abgeleitet werden kann. Dabei hat sich herausgestellt, dass insbesondere eine von der Rotationsgeschwindigkeit der Arbeitswalzen 11, 12 abhängige Einstellung des Förderspalts 38 besonders vorteilhaft ist, um etwa den Förderspalt 38 während der beim Beschleunigen und Abbremsen der Arbeitswalzen 11, 12 sich ändernden Position des Abwurfbereichs 37 und einer sich infolge von Fliehkrafteinflüssen ändernden Schichtdicke des auf der Ballenoberfläche 20 haftenden Walzölfilms kontinuierlich anzupassen.

Während der Walzpausen, also bei fortgesetzter Walzenrotation und leerlaufendem Walzwerk kann die Abstreiferkante 19 vorteilhaft zur Anlage gegen die Ballenoberfläche 20 verfahren werden, um die Ballenoberfläche 20 zu reinigen.

**Fig. 2** zeigt das in **Fig. 1** dargestellte Walzwerk 13, wobei ergänzend zu dem oberhalb des Walzbands 16 auf der Bandauslaufseite 17 angeordneten Abstreifer 18 unterhalb des Walzbands 16 ein weiterer Abstreifer 40 vorgesehen ist, der in vergleichbarer Funktion wie der Abstreifer 18 mit einer Ballenoberfläche 41 der unteren Arbeitswalze 12 zusammenwirkt. Vorzugsweise ist der Abstreifer 40 an einem Schwenktisch 42 angeordnet, der insbesondere gleichzeitig zur Installation eines Luftkissenförderers 43 dient. Auch hier kann mittels einer Einstelleinrichtung der Abstreifer 40 in Abhängigkeit von einem den Walzvorgang oder das Walzergebnis beeinflussenden Parameter in seiner Relativanordnung zur Ballenoberfläche der unteren Arbeitswalze 12 verändert werden, sodass ein entsprechender Förderspalt eingestellt werden kann.

**Fig. 2** zeigt eine auf der Bandauslaufseite 17 in Bandlaufrichtung stromabwärts benachbart zu den Abstreifern 18, 40 angeordnete Sensoreinrichtung 44 die im vorliegenden Fall sowohl auf der Oberseite des Walzbandes 16 als auch auf der Unterseite des Walzbandes 16 die Messung der auf der jeweiligen Oberfläche vorhandenen Walzölmenge ermöglicht, um hieraus eine Stellgröße für eine auf die Einstelleinrichtung 21 der Abstreifer 18, 40 wirkenden Steuereinrichtung zu erzeugen.

## Patentansprüche

1. Verfahren zur Reduzierung der Walzöllast eines durch einen Walzspalt (10) eines Walzwerks (13) geförderten Walzbandes (16), bei dem ein auf einer Bandauslaufseite (17) des Walzwerks (13) angeordneter, mit einer Abstreiferkante (19) zur Anlage gegen eine Ballenoberfläche (20) einer den Walzspalt (10) begrenzenden oberen Arbeitswalze (11) versehener Abstreifer (18) verwendet wird,
**dadurch gekennzeichnet,**
**dass** der Abstreifer (18) zur Ausbildung eines Förderspaltes (38) mit einer Spaltbreite d für an der Ballenoberfläche (20) haftendes Walzöl in Abhängigkeit von einem den Walzvorgang oder das Walzergebnis beeinflussenden Parameter in seiner Relativanordnung zur Ballenoberfläche (20) verändert wird.

2. Verfahren nach Anspruch 1,
**dadurch gekennzeichnet,**
**dass** die Spaltbreite d des Förderspaltes (38) während des Walzbetriebs derart eingestellt wird, dass ein an der Ballenoberfläche (20) im Bereich zwischen dem Walzspalt (10) und der Abstreifkante (19) haftender Walzölfilm durch den Förderspalt (38) hindurch bis in einen Abwurfbereich (37) der Ballenoberfläche (20) oberhalb einer Rückseite (39) des Abstreifers (18) gefördert wird.

3. Verfahren nach Anspruch 1 oder 2,
**dadurch gekennzeichnet,**
**dass** die Spaltbreite d des Förderspaltes (38) während einer Unterbrechung des Walzbetriebs zur Anlage der Abstreiferkante (19) des Abstreifers (18) gegen die Ballenoberfläche (20) auf Null reduziert wird.

4. Verfahren nach einem der vorangehenden Ansprüche,
**dadurch gekennzeichnet,**
**dass** die Spaltbreite d des Förderspaltes (38) während der Beschleunigung und/oder dem Abbremsen der Arbeitswalzen (11, 12) verändert wird.

5. Verfahren nach einem oder mehreren der vorangehenden Ansprüche,
**dadurch gekennzeichnet,**
**dass** die Spaltbreite d des Förderspaltes (38) in Abhängigkeit von der Viskosität des Walzöls verändert wird.

6. Verfahren nach einem oder mehreren der vorangehenden Ansprüche,
**dadurch gekennzeichnet,**
**dass** die Spaltbreite d des Förderspaltes (38) in Abhängigkeit von der in Bandlaufrichtung stromabwärts gemessenen Walzölmenge verändert wird.

7. Walzwerk mit einer Vorrichtung zur Reduzierung der Walzöllast eines durch einen Walzspalt (10) des Walzwerks (13) geförderten Walzbandes (16), umfassend eine im Walzwerk (13) angeordnete obere Arbeitswalze (11) und einen auf einer Bandauslaufseite (17) des Walzwerkes (13) angeordneten Abstreifer (18), der gegenüberliegend einer Ballenoberfläche (20) der den Walzspalt (10) begrenzenden oberen Arbeitswalze (11) eine Abstreiferkante (19) zur Anlage gegen die Ballenoberfläche (20) aufweist,
**dadurch gekennzeichnet,**
**dass** der Abstreifer (18) zur Einstellung eines Förderspaltes (38) zwischen der Abstreiferkante (19) und der Ballenoberfläche (20) mit einer Einstelleinrichtung (21) versehen ist, die zur Beaufschlagung der Einstelleinrichtung (21) mit einer Stellgröße mit einer Steuereinrichtung des Walzwerks (13) verbunden ist, die die Stellgröße in Abhängigkeit von einem den Walzvorgang oder das Walzergebnis beeinflussenden Parameter vorgibt.

8. Walzwerk mit einer Vorrichtung nach Anspruch 7, **dadurch gekennzeichnet,**
**dass** die Einstelleinrichtung (21) sowohl eine Anschlagstellung der Abstreiferkante (19) zur Anlage der Abstreiferkante (19) gegen die Ballenoberfläche (20) der Arbeitswalze (11) als auch eine Distanzstellung zur Einstellung einer maximalen Spaltbreite d des zwischen der Abstreiferkante (19) und der Ballenoberfläche (20) ausgebildeten Förderspaltes (38) ermöglicht.

9. Walzwerk mit einer Vorrichtung nach Anspruch 7 oder 8, **dadurch gekennzeichnet,**
**dass** die Steuereinrichtung mit einer Sensorrichtung (44) zur Erfassung des Parameters versehen ist.

10. Walzwerk mit einer Vorrichtung nach Anspruch 9, **dadurch gekennzeichnet,**
**dass** die Sensoreinrichtung (44) zur Erfassung eines die Walzölmenge auf einer Bandoberfläche (34) des Walzbandes (16) charakterisierenden Parameters dient.

11. Walzwerk mit einer Vorrichtung nach einem der Ansprüche 7 bis 10, **dadurch gekennzeichnet,**
**dass** die Abstreiferkante (19) des Abstreifers (18) eine abrasive oder als Schneidkante ausgebildete Oberfläche aufweist.

## Claims

1. A method for reducing the rolling oil load of a roller strip (16) conveyed through a roll gap (10) of a roller mill (13), a wiper (18) being used in this method which is arranged on a strip exit side (17) of the roller mill (13) and is provided with a wiper edge (19) for being contacted to a roller surface (20) of an upper work roll (11) delimiting the roll gap (10),
**characterized in that**
the wiper (18) is altered in its relative arrangement to the roller surface (20) in dependence of a parameter influencing the rolling process or the rolled result for forming a conveyor gap (38), which has a gap width d, for rolling oil adhering to the roller surface (20) .

2. The method according to claim 1,
**characterized in that**
the gap width d of the conveyor gap (38) is set in such a manner during roller operation that a rolling oil film adhering to the roller surface (20) in the area between the roll gap (10) and the wiper edge (19) is conveyed through the conveyor gap (38) into a discharge area (37) of the roller surface (20) above a back side (39) of the wiper (18).

3. The method according to claim 1 or 2,
**characterized in that**
the gap width d of the conveyor gap (38) is reduced to zero during an interruption of the roller operation so as to contact the wiper edge (19) of the wiper (18) to the roller surface (20).

4. The method according to one of the preceding claims,
**characterized in that**
the gap width d of the conveyor gap (38) is altered while the work rolls (11, 12) are accelerated and/or decelerated.

5. The method according to one or more of the preceding claims,
**characterized in that**
the gap width d of the conveyor gap (38) is altered in dependence of the viscosity of the rolling oil.

6. The method according to one or more of the preceding claims,
**characterized in that**
the gap width d of the conveyor gap (38) is altered in dependence of the amount of rolling oil measured downstream of the conveying direction.

7. A roller mill having a device for reducing the rolling oil load of a roller strip (16) conveyed through a roll gap (10) of the roller mill (13), the roller mill (13) comprising an upper work roll (11) arranged in the roller mill (13) and a wiper (18) which is arranged on a strip exit side (17) of the roller mill (13) and comprises a wiper edge (19) for being contacted to the roller surface (20), said wiper edge (19) being arranged opposite a roller surface (20) of the upper work roll (11) delimiting the roll gap (10),
**characterized in that**
the wiper (18) is provided with a setting device (21) for setting a conveyor gap (38) between the wiper edge (19) and the roller surface (20), said setting device (21) being connected to a control device of the roller mill (13) in order to apply an actuating variable to the setting device (21), said actuating variable being defined by the control device in dependence of a parameter influencing the rolling process or the rolled result.

8. The roller mill having a device according to claim 7,
**characterized in that**
the setting device (21) enables a contact position of the wiper edge (19) for contacting the wiper edge (19) to the roller surface (20) of the work roll (11) as well as a distanced position for setting a maximum gap width d of the conveyor gap (38) formed between the wiper edge (19) and the roller surface (20).

9. The roller mill having a device according to claim 7 or 8,
**characterized in that**
the control device is provided with a sensor device (44) for identifying the parameter.

10. The roller mill having a device according to claim 9,
**characterized in that**
the sensor device (44) serves for identifying a parameter characterizing the amount of rolling oil on a strip surface (34) of the roll strip (16).

11. The roller mill having a device according to any one of the claims 7 to 10,
**characterized in that**
the wiper edge (19) of the wiper (18) comprises an abrasive surface or a surface formed as a cutting edge.

## Revendications

1. Procédé pour la réduction de la charge d'huile de laminage d'une bande (16) laminée convoyée à travers une emprise (10) d'un laminoir (13), un racleur (18) étant utilisé dans ce procédé qui est disposé sur un côté (17) de sortie de bande du laminoir (13) et est pourvu d'un bord (19) de racleur pour venir en contact avec une surface (20) d'un cylindre (11) de travail supérieur délimitant l'emprise (10),
**caractérisé en ce que**
le racleur (18) est modifié en son agencement relatif à la surface (20) de cylindre en fonction d'un paramètre influant sur le processus de laminage ou le résultat laminé pour la formation d'une fente (38) transporteuse, qui a une largeur de fente d, pour de l'huile de laminage adhérant à la surface (20) de cylindre.

2. Procédé selon la revendication 1,
**caractérisé en ce que**
la largeur d de la fente (38) transporteuse est ajustée de telle manière pendant l'opération de laminage qu'un film d'huile de laminage adhérant à la surface (20) de cylindre dans la zone entre l'emprise (10) et le bord (19) de racleur est convoyé à travers la fente (38) transporteuse dans une zone (37) de décharge de la surface (20) de cylindre au-dessus d'un revers (39) du racleur (18).

3. Procédé selon la revendication 1 ou 2,
**caractérisé en ce que**
la largeur d de la fente (38) transporteuse est réduite à zéro pendant un arrêt de l'opération de laminage afin de mettre le bord (19) du racleur (18) en contact avec la surface (20) de cylindre.

4. Procédé selon l'une quelconque des revendications précédentes,
**caractérisé en ce que**
la largeur d de la fente (38) transporteuse est modifiée pendant que les cylindres (11, 12) de travail sont accélérés et/ou décélérés.

5. Procédé selon l'une quelconque ou plusieurs des revendications précédentes,
**caractérisé en ce que**
la largeur d de la fente (38) transporteuse est modifiée en fonction de la viscosité de l'huile de laminage.

6. Procédé selon l'une quelconque ou plusieurs des revendications précédentes,
**caractérisé en ce que**
la largeur d de la fente (38) transporteuse est modifiée en fonction de la quantité de l'huile de laminage mesurée en aval dans la direction transporteuse.

7. Laminoir ayant un dispositif pour la réduction de la charge d'huile de cylindre d'une bande (16) laminée convoyée à travers une emprise (10) du laminoir (13), le laminoir (13) comprenant un cylindre (11) de travail supérieur disposé dans le laminoir (13) et un racleur (18) qui est disposé sur un côté (17) de sortie de bande du laminoir (13) et comprend un bord (19) de racleur pour venir en contact avec la surface (20) de cylindre, le bord (19) de racleur étant disposé vis-à-vis d'une surface (20) du cylindre (11) de travail supérieur délimitant l'emprise (10),
**caractérisé en ce que**
le racleur (18) est pourvu d'un dispositif (21) d'ajustement pour ajuster une fente (38) transporteuse entre le bord (19) de racleur et la surface (20) de cylindre, le dispositif (21) d'ajustement étant connecté à un dispositif de contrôle du laminoir (13) afin d'appliquer une variable réglante au dispositif (21) d'ajustement, la variable réglante étant définie par le dispositif de contrôle en fonction d'un paramètre influant le processus de laminage ou le résultat laminé.

8. Laminoir ayant un dispositif selon la revendication 7,
**caractérisé en ce que**
le dispositif (21) d'ajustement permet tant une position de contact du bord (19) de racleur pour mettre le bord (19) de racleur en contact avec la surface (20) du cylindre (11) de travail qu'une position distancée pour ajuster une largeur d maximum de la fente (38) transporteuse formée entre le bord (19) de racleur et la surface (20) de cylindre.

9. Laminoir ayant un dispositif selon la revendication 7 ou 8,
**caractérisé en ce que**
le dispositif de contrôle est pourvu d'un dispositif (44) de capteur pour la saisie du paramètre.

10. Laminoir ayant un dispositif selon la revendication 9,
**caractérisé en ce que**
le dispositif (44) de capteur sert à la saisie d'un paramètre caractérisant la quantité de l'huile de laminage sur une surface (34) de la bande (16) laminée.

11. Laminoir ayant un dispositif selon l'une quelconque des revendications 7 à 10,
**caractérisé en ce que**
le bord (19) du racleur (18) a une surface abrasive ou une surface formée comme tranchant.
